# EUROPÄISCHE PATENTSCHRIFT

(11) **EP 2 839 717 B1**
(45) Veröffentlichungstag und Bekanntmachung des Hinweises auf die Patenterteilung: **06.01.2021**
(21) Anmeldenummer: 13719273.8
(22) Anmeldetag: 19.04.2013
(51) Int. Cl.: H05B 3/20

(54) **ELEKTRISCHE HEIZVORRICHTUNG, BAUELEMENT SOWIE VERFAHREN ZU DEREN HERSTELLUNG**
ELECTRIC HEATING DEVICE, COMPONENT AND METHOD FOR THE PRODUCTION THEREOF
DISPOSITIF DE CHAUFFAGE ÉLECTRIQUE, COMPOSANT ET LEUR PROCÉDÉ DE FABRICATION

(30) Priorität: 20.04.2012 DE 102012007945
(43) Veröffentlichungstag der Anmeldung: 25.02.2015
(73) Patentinhaber: FutureCarbon GmbH, 95448 Bayreuth (DE)
(72) Erfinder: PLOSHIKHIN, Vasily, 95448 Bayreuth (DE); PRIHODOVSKY, Andrey, 95448 Bayreuth (DE); SCHÜTZ, Walter, 95466 Weidenberg (DE); FORERO, Stefan, 95466 Weidenberg (DE); ILIN, Alexander, 94563 Bindlach (DE); BLEIER, Helmut, 95493 Bischofsgrün (DE)
(74) Vertreter: Müller, Christian Stefan Gerd
(86) Internationale Anmeldenummer: PCT/EP2013/001172
(87) Internationale Veröffentlichungsnummer: WO 2013/156162

(56) Entgegenhaltungen:
- EP-A2- 2 714 516
- WO-A1-01/43506
- WO-A1-01/89265
- WO-A1-98/51127
- WO-A1-2007/089118
- WO-A2-2012/159608
- DE-A1-102009 034 307
- GB-A- 2 344 042
- US-A- 3 109 228

## Beschreibung

Die vorliegende Erfindung betrifft ein Bauteil mit einer elektrischen Heizvorrichtung sowie ein Verfahren zum Herstellen eines Bauteils.

Gegenwärtig findet sich auf dem Markt eine ganze Reihe von Herstellern und Anbietern von Heiztechnologien für flächige Anwendungen. Die Anwendungsgebiete von elektrischen Flächenheizungen sind sehr vielfältig und erstrecken sich unter anderem über die Industriebereiche Automotive-, Medizin- und Elektrotechnik. Auch im Bereich der Haustechnik werden Flächenheizungen, beispielsweise als Wand- oder Fußbodenheizung, eingesetzt.

In der Regel handelt es sich bei den derzeit standardmäßig eingesetzten Heizsystemen um verlegbare Heizfolien oder Heizdrähte. Im ersten Fall werden üblicherweise Polyesterfolien über Standarddruckverfahren mit Kohlenstoffpasten beschichtet, Cu-Kontakt-Bahnen in einem bestimmten Abstand entlang der Folienbahnen aufgewalzt und das Ganze einlaminiert. Das flexible Material kann zum Teil als Rollenware bezogen werden. Heizfolien sind verhältnismäßig einfach in der Herstellung, die Beschränkung auf rechteckige Flächen und die Schwierigkeit, komplex gewölbte Flächen beheizen zu können, wirken sich jedoch nachteilig aus.

Heizdrähte werden im Normalfall mäanderförmig verlegt, so dass sie die zu beheizende Fläche ausfüllen. Hierdurch ergibt sich die Möglichkeit, beliebige Flächen, auch komplex gewölbte/geformte, durch geschickte Verlegung des Drahtes verhältnismäßig homogen beheizen zu können. Ein Nachteil ist, dass jede neue Flächengeometrie ein gesondertes Design erfordert.

Der große Nachteil der genannten Verfahren liegt in der Art des Stromflusses begründet. Sowohl bei Heizfolien als auch bei auf Heizdrähten basierenden Systemen erfolgt der Stromfluss durch die Heizschicht beziehungsweise die Heizdrähte seriell also in einer Art Reihenschaltung. Bei einem auf einem Heizdraht basierenden Heizsystem bedeutet dies den Komplettausfall des Heizsystems im Fall einer Beschädigung, etwa Bruch, des Heizdrahts. Bei Heizfolien ergibt sich durch diese Art des Stromflusses eine erhebliche Einschränkung der mit dem Heizsystem realisierbaren Geometrien. Die Länge des Stromwegs muss über die gesamte Heizfläche des Heizsystems konstant gehalten werden, da sich ansonsten Inhomogenitäten in der Temperaturverteilung ergeben. Dies bedeutet, dass mit Heizfolien nur einfache Geometrien, in der Regel rechteckförmig, realisiert werden können, beziehungsweise die Realisierung von komplexeren Geometrien mit einem erheblichen Designaufwand verbunden ist.

Weiterhin existieren folienartige Heizsysteme, bei denen der Stromfluss wie bei der vorliegenden Erfindung senkrecht zur Dicke der Heizschicht erfolgt, das Heizsystem also als eine Art Parallelschaltung ausgebildet ist. Diese Heizsysteme sind jedoch nur für die Anwendung auf wenig gekrümmten, zweidimensionalen Flächen geeignet. Bei den genannten bestehenden Heizsystemen besteht die Kontaktierung der Heizschicht aus dünnen Metallfolien.

Die WO 01/89265 offenbart ein elektrisches Widerstandsheizelement mit einer direkt auf ein leitfähiges Metallsubstrat aufgetragen Metalloxidschicht mit elektrischem Widerstand. Die GB 2 344 042 betrifft ein Verfahren zum Herstellen von elektrischen Widerstandsheizelementen. Die WO 98/51127 beschreibt die Herstellung und Verwendung von Widerstandsheizungen. Die DE 10 2009 034 307 offenbart ein Verfahren zur Herstellung einer Hochtemperaturheizung sowie eine solche Hochtemperaturheizung, bei der auf einem Trägermaterial eine bei Stromfluss Wärme erzeugende Schicht vorgesehen ist. Die WO 2007/089118 betrifft ein Heizelement, das Kohlenstoffnanoröhrchen ("carbon nanotubes") verwendet. Die WO 2012/159608 beschreibt eine Verbundstruktur mit Eisschutzvorrichtung für ein Luftfahrzeugbauteil zum Bilden eines Strukturelements eines Luftfahrzeuges sowie eine Herstellungsverfahren dafür.

Der vorliegenden Erfindung liegt die Aufgabe zugrunde, ein Bauteil, das eine elektrische Heizvorrichtung aufweist, bereitzustellen, mit der die genannten Nachteile vermieden werden können. Weiterhin soll ein entsprechend verbessertes Herstellungsverfahren bereitgestellt werden.

Diese Aufgabe wird erfindungsgemäß gelöst durch das Bauteil mit den Merkmalen gemäß dem unabhängigen Patentanspruch 1 sowie das Verfahren mit den Merkmalen gemäß dem unabhängigen Patentanspruch 12. Weitere Merkmale und Details der Erfindung ergeben sich aus den Unteransprüchen, der Beschreibung sowie den Zeichnungen. Dabei gelten Merkmale und Details, die im Zusammenhang mit einem der genannten Erfindungsaspekte beschrieben sind, stets auch im Zusammenhang mit den jeweils anderen Erfindungsaspekten, so dass das zu einem Erfindungsaspekt Gesagte vollumfänglich auch im Zusammenhang mit den anderen Erfindungsaspekten gilt. Hinsichtlich der Offenbarung zu einem der Erfindungsaspekte wird somit vollinhaltlich auch auf die Offenbarung zu den anderen Erfindungsaspekten Bezug genommen und verwiesen.

Ein grundlegendes Merkmal der vorliegenden Erfindung besteht darin, dass ein thermisches Spritzverfahren verwendet wird, um wenigstens eine elektrisch leitfähige Komponente herzustellen und an der Heizschicht anzuordnen. Ein weiteres grundlegendes Merkmal der vorliegenden Erfindung ist insbesondere ein elektrisches Heizsystem mit Stromfluss senkrecht zur Schichtebene und/oder mit Stromfluss in Richtung der Schichtebene, das aus mindestens einer Heizschicht und mindestens einer, beispielsweise durch Lichtbogenspritzen erzeugten, elektrisch leitfähigen Komponente, etwa einer Kontaktierungsschicht, besteht, sowie ein automatisierbares Verfahren zu dessen Herstellung.

Vor diesem Hintergrund wird durch die vorliegende Erfindung ein neuartiger Aufbau für ein elektrisches Heizsystem realisiert, welches sich insbesondere durch folgende Spezifikationen gegenüber bereits bestehenden elektrischen Heizsystemen auszeichnet und abgrenzt: Der Stromfluss erfolgt bei dem erfindungsgemäßen Heizsystem insbesondere in einer Art Parallelschaltung, also senkrecht zu der Fläche der Heizschicht, und/oder in Richtung der Ebene der Fläche der Heizschicht. Die Kontaktierung der Heizschicht erfolgt durch mindestens eine, beispielsweise flächendeckende, elektrisch leitfähige Komponente, beispielsweise eine Kontaktierungsschicht, welche bevorzugt durch Lichtbogenspritzen erzeugt wird. Das erfindungsgemäße Heizsystem kann auf einer beliebig geformten, komplex dreidimensionalen, beispielsweise gekrümmten, Oberfläche hergestellt werden. Das erfindungsgemäße Heizsystem weist eine, im Vergleich mit bestehenden Heizsystemen, hohe Unempfindlichkeit gegen Beschädigungen auf. Die Temperaturverteilung des erfindungsgemäßen Heizsystems ist über die gesamte Heizfläche sehr homogen. Weiterhin wird ein entsprechendes Herstellungsverfahren für ein derartiges Heizsystem angegeben, das sich insbesondere dadurch auszeichnet, dass es in einem hohen Maße automatisierbar ist.

Gemäß dem ersten Aspekt der Erfindung wird ein Bauteil bereitgestellt, das eine elektrische Heizvorrichtung sowie ein Substratelement, auf dem die elektrische Heizvorrichtung angeordnet ist, aufweist, wobei die elektrische Heizvorrichtung wenigstens eine erste elektrisch leitfähige Komponente, wenigstens eine Heizschicht sowie wenigstens eine zweite elektrisch leitfähige Komponente aufweist, wobei die erste elektrisch leitfähige Komponente und/oder die zweite elektrisch leitfähige Komponente (ein) Mehrschichtsystem(e) ist/sind, das/die thermisch gespritzt ist/sind, an der Heizschicht angeordnet ist/sind und eine erste metallische Schicht aus einem Spritzwerkstoff, der eine Schmelztemperatur aufweist, die maximal 300°C über der Temperaturbelastung des Substratelements liegt, und eine Schicht aus einem weiteren Spritzwerkstoff, ausgewählt aus einem von Kupfer, Messing und Aluminium, umfasst/umfassen, wobei die Heizschicht zumindest bereichsweise als Kohlenstoff-basierte Heizschicht ausgebildet ist und wobei das Substratelement ein temperatursensibles und/oder geschäumtes thermoplastisches Polymer ist.

Der Begriff Anordnen beinhaltet dabei auch, dass die leitfähige(n) Komponente(n) auf die Heizschicht aufgetragen werden, oder aber mit dieser verbunden werden.

Dieser Aspekt der Erfindung betrifft insbesondere die Kombination von thermischen Spritzen und der Heizschicht.

Beim thermischen Spritzen handelt es sich insbesondere um ein Oberflächenbeschichtungsverfahren. Dabei werden insbesondere Zusatzwerkstoffe innerhalb oder außerhalb eines Spritzbrenners ab-, an- oder aufgeschmolzen. Die geschmolzenen Partikel werden beschleunigt und auf die Oberfläche des zu beschichtenden Bauteils aufgetragen, beispielsweise aufgeschleudert. Die Bauteiloberfläche wird dabei nicht aufgeschmolzen und nur in sehr geringem Maße thermisch belastet.

Die elektrisch leitfähigen Komponenten und die Heizschicht können derart in Bezug zueinander angeordnet sein, dass ein Stromfluss senkrecht zur Ebene der Heizschicht und/oder in Richtung der Ebene der Heizschicht realisiert oder realisierbar ist.

Vorgesehen sind somit verschiedene Richtungen des Stromflusses. Grundsätzlich kann dieser in Richtung der Ebene der Heizschicht erfolgen, also parallel zur Ebene der Heizschicht. Oder aber er findet senkrecht zu dieser statt. Im ersten Fall liegen die elektrisch leitfähigen Komponenten, beispielsweise entsprechende Elektroden, in der einfachsten Ausführung an den Rändern, das heißt den Kanten, der Heizschicht. Bei der Heizschicht handelt es sich insbesondere um eine heizbare Beschichtung. Gegebenenfalls können aber auch streifenförmige elektrisch leitfähige Komponenten irgendwo innerhalb der Heizschicht angebracht sein. Im Fall des senkrechten Stromflusses können die elektrisch leitfähigen Komponenten, beispielsweise die Elektroden, vollflächig unter- und oberhalb der Heizschicht vorgesehen sein, so dass die elektrisch leitfähigen Komponenten lediglich die durch die Dicke der Heizschicht vorgegebene Strecke überwinden müssen.

Bei einer hierin beschriebenen elektrischen Heizvorrichtung handelt es sich um eine Vorrichtung, mittels derer Bauteile, die mit der Heizvorrichtung in Kontakt stehen, beheizt werden können. Dabei ist die Heizvorrichtung als elektrische Heizvorrichtung ausgebildet. Das bedeutet, dass die Heizvorrichtung elektrisch betrieben wird, wobei insbesondere aufgrund eines Stromflusses Wärme erzeugt wird. Dazu sind eine erste und eine zweite elektrisch leitfähige Komponente vorgesehen, über die dieser Stromfluss realisiert wird. Die elektrisch leitfähigen Komponenten können beispielsweise metallisch, etwa als Metallschichten, ausgebildet sein. Weiterhin vorgesehen ist eine Heizschicht, die zumindest bereichsweise als Kohlenstoff-basierte Heizschicht ausgebildet ist. Dabei ist die Erfindung nicht auf bestimmte Ausführungsformen der elektrisch leitfähigen Komponenten sowie der Heizschicht beschränkt. Einige bevorzugte, jedoch nicht ausschließliche Ausführungsbeispiele werden im weiteren Verlauf näher beschrieben.

Erfindungsgemäß ist weiterhin vorgesehen, dass die elektrisch leitfähigen Komponenten und die Heizschicht in besonderer Weise angeordnet sind. Diese sind erfindungsgemäß derart in Bezug zueinander angeordnet, dass ein Stromfluss senkrecht zur Ebene der Heizschicht und/oder in Richtung der Ebene der Heizschicht realisiert oder realisierbar ist. Das bedeutet, dass eine Art Parallelschaltung realisiert wird. Wie dies im Einzelnen geschehen kann, wird im weiteren Verlauf der Beschreibung anhand bevorzugter, jedoch nicht ausschließlicher Beispiele näher erläutert.

Bevorzugt ist die erste elektrisch leitfähige Komponente als elektrisch leitfähige Kontaktierungsschicht und/oder als elektrisch leitfähiges, insbesondere dreidimensionales Substratelement ausgebildet. Damit können auch beliebig dreidimensionale Strukturen beheizt werden. Beispielsweise kann die elektrisch leitfähige Komponente als Metallschicht ausgebildet sein. Wenn die Komponente als Kontaktierungsschicht ausgebildet ist, kann diese beispielsweise auf einem Substratelement aufgebracht werden, wie hierin beschrieben. In anderer Ausgestaltung kann die Komponente selbst als ein solches Substratelement ausgebildet sein. Bei einem Substratelement handelt es sich insbesondere um ein Trägerelement, das geeignet ist, eine elektrische Heizvorrichtung zu tragen. Grundsätzlich ist ein solches Substratelement nicht auf bestimmte Größen und/oder Formen beschränkt. In weiterer Ausgestaltung kann die zweite elektrisch leitfähige Komponente als elektrisch leitfähige Kontaktierungsschicht ausgebildet sein.

Beispielsweise kann eine solche elektrisch leitfähige Kontaktierungsschicht einlagig oder mehrlagig ausgebildet sein. Wichtig ist lediglich, dass die Kontaktierungsschicht elektrisch leitend ist. Eine Möglichkeit, mechanische Spannungen (insbesondere diejenigen, die durch die unterschiedlichen Wärmeausdehnungskoeffizienten bei der Herstellung oder im Betrieb auftreten) zwischen den funktionellen Schichten der Heizvorrichtung gezielt abzubauen und damit die Lebensdauer des Heizsystems zu erhöhen, ist es, die, beispielsweise metallischen, Kontaktschichten als Mehrschichtsystem aus unterschiedlichen Werkstoffen aufzubauen. Durch die Auswahl geeigneter Werkstoffe kann sowohl eine gute elektrische Kontaktierung als auch ein gezielter Spannungsabbau gewährleistet werden. Beispielhaft sei hier ein System aus den Werkstoffen Kupfer und Zink oder ein System aus den Werkstoffen Kupfer, Zinn und Zink genannt.

Bevorzugt kann/können die erste elektrisch leitfähige Komponente und/oder die zweite elektrisch leitfähige Komponente flächendeckend ausgebildet sein. Flächendeckend bedeutet dabei insbesondere, dass die Kontaktelemente zumindest eine Teilfläche der Heizfläche abdecken beziehungsweise bedecken.

In weiterer Ausgestaltung kann/können die erste elektrisch leitfähige Komponente und/oder die zweite elektrisch leitfähige Komponente in Form eines elektrisch leitfähigen Kontaktierungsmusters ausgebildet sein. Dabei ist die Erfindung nicht auf bestimmte Arten und Typen von Mustern beschränkt. Beispielsweise kann ein streifenförmiges Muster realisiert sein.

In einer bevorzugten Ausführung können die Kontaktierungsschichten als eine Art Muster, beispielsweise mäanderartig erzeugt werden oder ausgebildet sein. Hierdurch wird die Flexibilität des hierin beschriebenen Heizsystems erhöht. Weiterhin können eventuelle Unterschiede in den thermischen Ausdehnungskoeffizienten durch diese Kontaktierung ausgeglichen und daraus resultierende mechanische Spannungen zwischen den funktionellen Schichten vermindert oder vermieden werden. Bei den funktionellen Schichten handelt es sich dann insbesondere um die Heizschicht und die beiden elektrisch leitenden Kontaktierungsschichten.

Der elektrische Strom kann beispielsweise parallel zur Ebene der Heizschicht zwischen den Metallkontakten fließen. Die Metallkontakte können beispielsweise in Kontaktierungsmuster in Form einer Kammstruktur aufweisen. Strom fließt hier zwischen den Stegen. Eine einfache Variante sieht zwei parallele Kontakte vor. Auch können ringförmig angelegte Kontakte vorgesehen sein. Ebenso können elektrisch leitfähige Komponenten, beispielsweise Kontaktierungsschichten als starre oder flexible gewölbte/wölbbare Flächen ausgebildet sein. Auch schwebende Kontakte sind möglich.

Bei einer gleichmäßigen Dicke der Heizschicht ist bevorzugt vorgesehen, dass die Kontakte parallel sind. Diese müssen nicht gerade sein. Kontakte können unter oder über der Heizschicht angebracht werden. Jede andere geometrische Anordnung der Kontakte erfordert eine lokale Schichtdickenanpassung der Heizschicht, was aber insbesondere mit modernen Druckverfahren durchaus möglich ist.

In weiterer Ausgestaltung kann wenigstens eine erste und wenigstens zweite elektrisch leitfähige Komponente als Elektrode ausgebildet sein, wobei die Elektroden unterschiedliches Potentialniveau aufweisen.

Eine besondere Ausführung der Erfindung bezieht sich auf Beschichtungen mit Stromfluss parallel zur Schichtebene, das heißt in Richtung der Schichtebene. Hierzu werden keine vollflächigen Elektroden aufgebracht, beispielsweise gespritzt, sondern Elektrodenmuster, beispielsweise Elektrodenstreifen. Beispielsweise kann eine rechteckige Fläche über Kontaktierung gegenüberliegender Kanten ausgestattet werden. Kompliziertere, beispielsweise in eine oder zwei Richtungen gekrümmte Flächen mit geraden oder gekrümmten Rändern, können mit optimierten Elektroden ausgestattet werden. Dabei ist man nicht auf zwei Elektroden beschränkt, es können vielmehr auch drei oder mehr Elektroden zum Einsatz kommen. Diese müssen im Betrieb auf mindestens zwei verschiedenen Potentialstufen liegen, beispielsweise kann eine positive Elektrode in der Mitte einer Fläche mit zwei negativen Elektroden an den Rändern der Fläche kombiniert werden. Es sind aber auch mehr als zwei Potentialstufen möglich, um beispielsweise in verschiedenen Teilen einer Fläche die spezifische Leistung unabhängig voneinander kontrollieren zu können. Optimale Lage und Potentialniveaus für die Elektroden können durch Versuche und/oder durch Simulationen bestimmt werden. Wie weiter oben beschrieben können in diese Anordnung auch weitere, beispielsweise ringförmige Elektroden eingefügt werden. Eine weitere mögliche Lösung kann durch zwei oder mehrere Elektroden in regelmäßigen, beispielsweise kammartigen Geometrien realisiert werden. In jedem der vorgenannten Fälle fließt der Strom innerhalb der Schichtebene, also parallel dazu, von einer Elektrode zur anderen.

Die Ausführungen zu Substraten, Gradierung der Elektroden sowie der Aufbau der Elektroden aus mehreren Werkstoffen treffen auch auf diesen Aspekt der Erfindung zu. Ein Beispiel für diesen Aspekt der Erfindung ist mit einer später noch genauer beschriebenen Rohrbeheizung gegeben.

Bevorzugt kann/können wenigstens eine erste elektrisch leitfähige Komponente und/oder wenigstens eine zweite elektrisch leitfähige Komponente derart ausgebildet sein, dass unterschiedliche Temperaturbereiche und/oder Heizzonen in der Heizschicht realisiert oder realisierbar sind. Ein Vorteil, der sich durch diese Ausführung ergibt, ist, dass durch die Anordnung der leitfähigen Komponenten der Heizstromfluss derartig beeinflusst werden kann, dass unterschiedliche Temperaturbereiche beziehungsweise Heizzonen in der zu beheizenden Fläche realisiert werden können.

Die Heizschicht ist zumindest bereichsweise als eine auf Kohlenstoff basierende Heizschicht, insbesondere als eine auf Kohlenstoff-Nanomaterial oder Kohlenstoff-Mikromaterial basierende Heizschicht, ausgebildet, beispielsweise in Form einer Beschichtung oder einer Imprägnierung. Auch ist es denkbar, dass eine irgendwie geartete Zusammensetzung aus Kohlenstoffmaterialien mit Kohlenstoff-Nanomaterialien zum Einsatz kommt. Je nach Ausgestaltung bestehen solche Heizschichten insbesondere aus einer entsprechenden Bindermatrix und einer auf den jeweiligen Anwendungsfall abgestimmten Kohlenstoffformulierung. Aufgrund der hervorragenden Konduktivität können hohe Heizleistungen mit ungefährlicher Niederspannung realisiert werden, wobei zudem eine gleichmäßige Wärmestrahlung ohne so genannte Hot Spots realisiert werden kann. Beispielsweise kann vorgesehen sein, dass die Heizschicht als ein mit Kohlenstoffmaterial dotierter Kunststoff ausgebildet ist, beispielsweise als ein mit Kohlenstoff-Nanopartikeln dotiertes Polymer.

Beispielsweise können die erste elektrisch leitfähige Komponente, die Heizschicht und die zweite elektrisch leitfähige Komponente sandwichartig ausgebildet sein. Als leitfähige Kontaktierungsschichten ausgebildete leitfähige Komponenten dienen dann als flächendeckende Kontaktierung der Heizschicht. Die so erzeugte sandwichförmige Heizung, bei der ein Stromfluss quer zur Bauteiloberfläche gewährleistet wird, zeichnet sich insbesondere dadurch aus, dass sie auf jeder Flächengeometrie und -topologie, also auch auf dreidimensionalen Strukturen, generierbar ist. Dadurch wird es möglich, auch komplexgeformte Bauteile und Strukturen homogen zu beheizen.

Bevorzugt kann die erste elektrisch leitfähige Komponente, die Heizschicht und die zweite elektrisch leitfähige Komponente derart miteinander verbunden sein, dass ein Stromfluss senkrecht zur Beschichtungsebene der Heizvorrichtung, insbesondere der Heizschicht, realisiert oder realisierbar ist und/oder dass die erste elektrisch leitfähige Komponente, die Heizschicht und die zweite elektrisch leitfähige Komponente derart miteinander verbunden sind, dass die elektrisch leitfähigen Komponenten an den Seiten der Heizschicht vorgesehen sind. In diesem Fall erfolgt der Stromfluss in Richtung der Ebene der Heizschicht.

Es ist denkbar, dass die Kontaktierung der Heizschicht durch das Aufbringen von Kontaktierungsflächen, beispielsweise das Aufspritzen von Kontaktierungsflächen mittels Lichtbogenspritzen, nur an den Seiten der zu beheizenden Fläche erfolgt. In diesem Fall besteht beispielsweise die Möglichkeit, Rohre oder rohrähnliche Strukturen auf der Innenseite mit einer Heizschicht zu versehen und die Kontaktierung dieser Heizschicht an den offenen Enden dieses Rohres aufzubringen. Hierdurch können solche Strukturen einfach und effizient beheizt werden.

Bevorzugt kann/können die erste elektrisch leitfähige Komponente und/oder die zweite elektrisch leitfähige Komponente gradiert aufgebaut sein. Um die Entwicklung von mechanischen Spannungen zwischen den funktionellen Schichten während der Herstellung und während des Betriebs der erfindungsgemäßen Heizvorrichtung zu minimieren beziehungsweise zu vermeiden, besteht die Möglichkeit die Kontaktierungsschichten gradiert aufzubauen. Das heißt, dass durch eine gezielte Auswahl der Verfahrensparameter beim thermischen Aufbringen, beispielsweise Spritzen, der Kontaktschichten die Eigenschaften, beispielsweise Porengröße, Porenanzahl und dergleichen, der resultierenden Schicht derart eingestellt werden, dass mechanische Spannungen kompensiert werden können.

Bevorzugt kann/können die erste elektrisch leitfähige Komponente und/oder die zweite elektrisch leitfähige Komponente mittels eines Auftragverfahrens, insbesondere mittels eines Lichtbogen-Spritzverfahrens auf der Heizschicht aufgebracht sein/werden. Bei dem Lichtbogen-Spritzen handelt es sich um ein thermisches Spritzverfahren. Natürlich sind gemäß der vorliegenden Erfindung neben dem Lichtbogen-Spritzverfahren auch andere thermische Spritzverfahren einsetzbar. Prinzipiell eignen sich zur Erzeugung der elektrisch leitfähigen Komponente (insbesondere der ersten und/oder zweiten leitfähigen Komponente, wie der ersten und/oder zweiten Kontaktierungsschicht) der hierin beschriebenen Heizvorrichtungen und/oder des erfindungsgemäßen Bauteils (das heißt des erfindungsgemäßen Heizsystems) alle thermischen Spritzverfahren, sofern sich durch diese metallische Werkstoffe verarbeiten und somit metallische Schichten auf unterschiedlichen Substraten (insbesondere der Heizschicht der hierin beschriebenen Heizvorrichtungen und/oder dem Substratelement des erfindungsgemäßen Bauteils oder Substraten, auf die die Heizschicht oder das Substratelement basiert) erzeugen lassen. Beim Lichtbogenspritzen werden insbesondere elektrisch leitende Spritzwerkstoffe kontinuierlich unter einem bestimmten Winkel aufeinander zugeführt. Zwischen den Spritzwerkstoffen brennt nach dem Zünden ein Lichtbogen und schmilzt den Spritzwerkstoff ab.

Beispielweise zeichnet sich das Lichtbogenspritzen dadurch aus, dass zwei Drähte innerhalb des so genannten Spritzbrenners mittels eines Lichtbogens (der insbesondere durch Anlegen eines elektrischen Stromes erzeugt werden kann) aufgeschmolzen werden. Die auf diese Weise entstehenden schmelzflüssigen Partikel werden durch einen Trägergasstrom beschleunigt und treffen nach der Flugphase auf die zu beschichtende Substratoberfläche auf, wo durch die Erstarrung der Partikel die metallische Schicht ausgebildet wird. Der Haftungsmechanismus kann dabei größtenteils auf einer mechanischen Verklammerung beruhen, teilweise jedoch auch auf einer teilweisen Verschweißung der Substratoberfläche und den schichtbildenden Metallpartikeln.

Die Temperatur der schmelzflüssigen Partikel ist jeweils von der Schmelztemperatur des beim thermischen Spritzen (insbesondere Lichtbogenspritzen) eingesetzten und zu verspritzenden Werkstoffes (d.h. Spritzwerkstoffes) und von den eingesetzten Prozessparametern abhängig und hat einen direkten Einfluss auf die Temperaturbelastung für das zu beschichtende Substrat.

Vorteilhafterweise werden die Prozessparameter derart eingestellt, dass eine Schädigung oder Zerstörung des eingesetzten Substrats (insbesondere der Heizschicht der hierin beschriebenen Heizvorrichtungen und/oder dem Substratelement des erfindungsgemäßen Bauteils oder Substraten, auf die die Heizschicht oder das Substratelement basiert) bei der Herstellung und/oder Anordnung der ersten und/oder zweiten leitfähigen Komponente (wie der ersten und/oder zweiten Kontaktierungsschicht) der hierin beschriebenen Heizvorrichtungen und/oder des erfindungsgemäßen Bauteils vermieden wird. Beispielweise werden die Prozessparameter derart eingestellt, dass die Temperaturbelastung des Substrates minimal bleibt, insbesondere, dass die Temperatur des Substrates während des thermischen Spritzens (insbesondere des Lichtbogenspritzens) maximal 200°C (wie ≤ 195°C, ≤ 190°C, ≤ 185°C, ≤ 180°C, ≤ 175°C, ≤ 170°C, ≤ 165°C, ≤ 160°C, ≤ 155°C, ≤ 150°C) beträgt. Weitere Prozessparameter, die einen Einfluss auf die Temperaturbelastung des Substrats haben können, sind die Stärke des elektrischen Stromes (mit Hilfe dessen der Lichtbogen erzeugt wird), der Druck des Trägergases, die Überfahrgeschwindigkeit (das heißt die Geschwindigkeit, mit der während des thermischen Spritzens der Spritzbrenner relativ zum Substrat oder das Substrat relativ zum Spritzbrenner bewegt wird) und der Spritzabstand (das heißt der Abstand zwischen der Spritzdüse des Spritzbrenners bis zum nächsten Punkt der Substartoberfläche, gemessen längs der Spritzstrahlachse). Vorteilhafterweise werden zum thermischen Spritzen eine geringe Stromstärke (beispielsweise 30 - 100 A, wie 30 - 95 A, 30 - 90 A, 30 - 80 A, 35 - 75 A, 40 - 70 A, 45 - 70 A), ein mittlerer Trägergasdruck (beispielsweise 1,0 - 3,0 bar, wie 1,1 - 2,9 bar, 1,2 - 2,8 bar, 1,3 - 2,7 bar, 1,4 - 2,6 bar, 1,5 - 2,5 bar), eine hohe Überfahrgeschwindigkeit (beispielsweise ≥ 450 mm/s, wie ≥ 460 mm/s, ≥ 470 mm/s, ≥ 480 mm/s, ≥ 490 mm/s, ≥ 500 mm/s, ≥ 510 mm/s, ≥ 520 mm/s, ≥ 530 mm/s, ≥ 540 mm/s, ≥ 550 mm/s, ≥ 560 mm/s, ≥ 570 mm/s, ≥ 580 mm/s, ≥ 590 mm/s, ≥ 600 mm/s) und ein Spritzabstand im Bereich von 50 - 400 mm (beispielweise 60 - 390 mm, wie 70 - 380 mm, 80 - 360 mm, 90 - 350 mm, 100 - 300 mm, 105 - 290 mm, 110 - 280 mm, 120 - 270 mm, 125 - 260 mm, 130 - 250 mm) verwendet.

Zum Beispiel kann die Herstellung und/oder Anordnung der ersten und/oder zweiten leitfähigen Komponente (wie der ersten und/oder zweiten Kontaktierungsschicht) der hierin beschriebenen Heizvorrichtungen und/oder des erfindungsgemäßen Bauteils bei einer Stromstärke von 30 - 80 A, einem Trägergasdruck von 1,5 - 2,5 bar, einer Überfahrgeschwindigkeit von > 500 mm/s und einem Spritzabstand von 100 - 300 mm erfolgen.

Die Schichtmorphologie und -eigenschaften der auf dem Substrat (insbesondere der Heizschicht der hierin beschriebenen Heizvorrichtungen und/oder dem Substratelement des erfindungsgemäßen Bauteils) durch thermisches Spritzen (insbesondere Lichtbogenspritzen) erzeugten Schichten (insbesondere metallischen Schichten) können weiterhin durch den Einsatz verschiedener Trägergasarten (beispielsweise Druckluft, Stickstoff, Argon) und/oder verschiedener Düsengeometrien des Spritzbrenners beeinflusst werden. Spezielle Düsengeometrien ermöglichen dabei auch den Einsatz eines sogenannten Sekundärgasstroms, welcher sich vor allem auf die Größe und Geschwindigkeit der schmelzflüssigen Spritzpartikel auswirkt.

Mittels des thermischen Spritzverfahrens (insbesondere des Lichtbogen-Spritzverfahrens) können in vorteilhafter Weise metallischen Schichten mit gradierten Eigenschaften auf verschiedenen Substraten erzeugt (das heißt hergestellt und/oder angeordnet) werden. Insbesondere ist es durch die Herstellung und/oder Anordnung der ersten und/oder zweiten leitfähigen Komponente (wie der ersten und/oder zweiten Kontaktierungsschicht) der hierin beschriebenen Heizvorrichtungen und/oder des erfindungsgemäßen Bauteils als Mehrschichtsystem (zum Beispiel aus unterschiedlichen Spritzwerkstoffen) möglich, gezielt mechanische Spannungen (insbesondere diejenigen, die durch die unterschiedlichen Wärmeausdehnungskoeffizienten bei der Herstellung oder im Betrieb auftreten) zwischen den funktionellen Schichten der hierin beschriebenen Heizvorrichtungen und/oder des erfindungsgemäßen Bauteils abzubauen und damit die Lebensdauer der hierin beschriebenen Heizvorrichtungen und/oder des erfindungsgemäßen Bauteils zu erhöhen.

Ein besonderer Vorteil des thermischen Spritzverfahrens (insbesondere des Lichtbogen-Spritzverfahrens) besteht in der Möglichkeit, zwei unterschiedliche Spritzwerkstoffe zu kombinieren und somit sogenannte Pseudolegierungen zu erzeugen. Insbesondere bei mehrschichtig aufgebauten Schichten (wie der ersten und/oder zweiten leitfähigen Komponente, insbesondere der ersten und/oder zweiten Kontaktierungsschicht, der hierin beschriebenen Heizvorrichtungen und/oder des erfindungsgemäßen Bauteils) kann damit ein sanfter Übergang der Eigenschaften zwischen den einzelnen Werkstoffen (wie zum Beispiel zwischen dem Substratelement und der ersten leitfähigen Komponente und/oder zwischen der ersten und/oder zweiten leitfähigen Komponente und der Heizschicht) realisiert werden.

Als Beispiel wird an dieser Stelle ein Schichtsystem aus den Spritzwerkstoffen Kupfer und Zink genannt. Als erste Lage wird eine Schicht aus Zink erzeugt. Diese hat die Funktion, auftretende mechanische Spannungen abzubauen. Die zweite Lage besteht aus einer sogenannten Pseudolegierung aus Zink und Kupfer. Diese wird dadurch erzeugt (das heißt hergestellt und/oder angeordnet), dass beim thermischen Spritzen verschiedenartige Spritzwerkstoffe (zum Beispiel ein Draht aus einem Metall oder einer Legierung und ein weiterer Draht aus einem anderen Metall oder einer anderen Legierung) gleichzeitig eingesetzt werden. Beispielsweise können gleichzeitig ein Zink-Draht und Kupfer-Draht verwendet werden, um eine Schicht einer Pseudolegierung aus Zink und Kupfer zu erzeugen. Als dritte Lage des Schichtsystems wird eine Kupfer-Schicht erzeugt. Hierdurch kann eine gute elektrische Kontaktierung gewährleistet werden. Es ist natürlich auch möglich, auf diese Art und Weise Mehrschichtsysteme aufzubauen, die aus drei oder mehr Spritzwerkstoffen bestehen (beispielsweise ein Mehrschichtsystem aus je einer Schicht Zn, Sn und Cu).

Als Spritzwerkstoffe, die in dem thermischen Spritzverfahren (insbesondere dem Lichtbogen-Spritzverfahren) eingesetzt werden können, eigenen sich prinzipiell alle leitfähigen Werkstoffe, insbesondere diejenigen, die in Drahtform vorliegen können, wie entsprechende Metalle (zum Beispiel Kupfer, Zink, Zinn, Aluminium, Silber) oder entsprechende Legierungen (zum Beispiel Messing). Vorteilhaft sind natürlich Werkstoffe, die eine hohe elektrische Leitfähigkeit aufweisen, wie Kupfer, Messing, Aluminium oder Silber.

Die Schichtdicken der durch thermisches Spritzen erzeugten (das heißt hergestellten und/oder angeordneten) Schichten (wie zum Beispiel der ersten und/oder zweiten leitfähigen Komponente, insbesondere der ersten und/oder zweiten Kontaktierungsschicht, der hierin beschriebenen Heizvorrichtungen und/oder des erfindungsgemäßen Bauteils) liegen im Bereich von 0,05 - 0,5 mm. Je nach Anwendungsfall der hierin beschriebenen Heizvorrichtungen und/oder des erfindungsgemäßen Bauteils (das heißt des erfindungsgemäßen Heizsystems) kann dadurch auch die Flexibilität des Gesamtsystems beeinflusst werden.

Als Substrat für das thermische Spritzen (insbesondere das Lichtbogen-Spritzen) eignen sich sowohl elektrisch leitfähige als auch elektrisch isolierende Werkstoffe. Elektrisch leitfähige Werkstoffe können beispielsweise Stahl, Aluminium oder Kupfer darstellen. Als elektrisch isolierende Werkstoffe können thermoplastische oder duroplastische Polymere oder keramische Werkstoffe eingesetzt werden. Hierbei ist anzumerken, dass mittels des thermischen Spritzverfahrens (insbesondere des Lichtbogen-Spritzverfahrens) auch vergleichsweise niedrigschmelzende, temperatursensible und/oder geschäumte thermoplastische Polymere (wie zum Beispiel Polypropylen (PP), expandiertes Polypropylen (EPP), Polystyrol (PS), expandiertes Polystyrol (EPS)) mit metallischen Schichten versehen werden können. Dies wird dadurch möglich, dass die Temperaturbelastung des Substrats im Wesentlichen von der Temperatur der schmelzflüssigen Spritzpartikel abhängig ist. Diese Partikeltemperatur ist vorteilhafterweise stets kleiner oder gleich der Schmelztemperatur des eingesetzten Spritzwerkstoffes. Im erfindungsgemäßen Bauteil und Verfahren ist das Substratelement ein temperatursensibles und/oder geschäumtes thermoplastisches Polymer.

Die Vorgehensweise zur Beschichtung solcher temperatursensiblen Substrate besteht in der Erzeugung einer ersten metallischen Schicht aus einem Spritzwerkstoff, der eine Schmelztemperatur aufweist, die maximal 300°C (beispielweise maximal 290°C, maximal 280°C, maximal 270°C, maximal 260°C, maximal 250°C, maximal 240°C, maximal 230°C, maximal 220°C, maximal 210°C, maximal 200°C) über der Temperaturbelastung des Substrates liegt (z.B. Zink; Schmelztemperatur: 419,5 °C). Diese erste Schicht dient dazu, den Substratwerkstoff vor einer weiteren Temperatureinwirkung zu schützen. Auf diese erste metallische Schicht kann in einem weiteren Verfahrensschritt ein Schicht aus einem beliebigen metallischen Spritzwerkstoff (z.B. Kupfer; Schmelztemperatur: 1084,6°C) erzeugt werden. Die Wärme der auf dem Substrat auftreffenden schmelzflüssigen Spritzpartikel aus dem zweiten Spritzwerkstoff wird dabei von der ersten metallischen Schicht aufgenommen und homogenisiert, wodurch eine thermische Schädigung des eigentlichen Substratwerkstoffes vermieden wird. Durch diese Vorgehensweise ist es auch möglich, Mehrschichtsysteme, wie oben beschrieben, aufzubauen. Wie in Patenanspruch 1 definiert, ist/sind im erfindungsgemäßen Bauteil die erste elektrisch leitfähige Komponente und/oder die zweite elektrisch leitfähige Komponente (ein) Mehrschichtsystem(e), das/die thermisch gespritzt ist/sind, an der Heizschicht angeordnet ist/sind und eine erste metallische Schicht aus einem Spritzwerkstoff, der eine Schmelztemperatur aufweist, die maximal 300°C über der Temperaturbelastung des Substratelements liegt, und eine Schicht aus einem weiteren Spritzwerkstoff, ausgewählt aus einem von Kupfer, Messing und Aluminium, umfasst/umfassen.

Durch den Aufbau der hierin beschriebenen Heizvorrichtung, insbesondere mit übereinanderliegenden funktionellen Schichten in Form von Kontaktierungsschichten und einer Heizschicht sind unterschiedliche Ausführungsvarianten möglich, beispielsweise ein flexibles folienbasiertes Heizsystem, ein direkter Aufbau des Heizsystems auf nicht elektrisch leitenden Strukturen mit komplexen dreidimensionalen Geometrien, oder ein direkter Aufbau des Heizsystems auf elektrisch leitenden Strukturen mit komplexen dreidimensionalen Geometrien.

Die vorliegende Erfindung betrifft insbesondere die Kombination von thermisch gespritzten Kontakten und einer heizbaren Beschichtung. Eine Ausführungsform der Erfindung bezieht sich auf den Stromfluss senkrecht zur Schichtebene.

Bevorzugt kann das Substratelement als dreidimensionale Struktur ausgebildet sein. Damit können beliebig ausgebildete, dreidimensionale Strukturen, auch kompliziert aufgebaute dreidimensionale Strukturen, beheizt werden.

Beispielsweise kann der Aufbau der hierin beschriebenen Heizvorrichtung auf einem Substratelement in Form eines folienartigen Trägerwerkstoffs erfolgen. Der Vorteil dieser Ausführung liegt darin, dass auf diese Art ein flexibles Heizsystem generiert werden kann, welches dem jeweiligen Anwendungsfall individuell angepasst werden kann. Als Substratfolien kommen bei dieser Variante vor allem Polymerfolien in Betracht. Es ist jedoch ebenfalls denkbar, eine metallische Folie als Trägerwerkstoff einzusetzen. In diesem Fall entfällt der Aufbau einer ersten Kontaktierungsschicht, da das elektrisch leitfähige Substrat selbst als vollflächige Kontaktierung fungieren kann. In dieser Ausführung der hierin beschriebenen Heizvorrichtung besteht der Vorteil gegenüber konventionellen Heizfolien darin, dass das Heizsystem zum einen in jeder beliebig geformten Fläche hergestellt werden kann zum anderen kann das erfindungsgemäße Heizsystem in dieser Ausführung auch als Rollenware hergestellt werden, welche durch Zuschneiden in die gewünschte Form gebracht werden kann. Durch die Flexibilität des Heizsystems können somit zweidimensional gekrümmte Strukturen beheizt werden.

In anderer Ausgestaltung wird die hierin beschriebene Heizvorrichtung direkt auf einer massiven, nichtleitfähigen Trägerstruktur, beispielsweise ein Kunststoffbauteil, aufgebaut. Der Vorteil dieser Ausführung besteht darin, dass das Heizsystem direkt auf komplexen, dreidimensional geformten Strukturen oder Bauteilen erzeugt werden kann. Dies ermöglicht eine sehr hohe Anpassbarkeit an unterschiedlichste Anwendungsfälle und stellt einen erheblichen Vorteil gegenüber allen, auf dem Markt verfügbaren Heizsystemen dar.

In weiterer Ausgestaltung kann die erste elektrisch leitfähige Komponente der Heizvorrichtung als Substratelement des Bauteils ausgebildet sein. Dieses Ausführungsbeispiel ergibt sich beispielsweise durch den Einsatz von elektrisch leitfähigen Strukturen oder Bauteilen als Träger für die hierin beschriebene Heizvorrichtung. Hier ergibt sich die Möglichkeit, die Trägerstruktur selbst zur Stromeinleitung, insbesondere zur Kontaktierung, in die Heizschicht zu nutzen. Dies reduziert den Herstellungsaufwand deutlich, da lediglich eine Kontaktschicht erzeugt werden muss.

Der direkte Kontakt des Heizsystems mit dem zu beheizenden Bauteil ermöglicht eine optimale Wärmeübertragung, wodurch Wärmeverluste vermieden werden und insgesamt die Energieeffizienz der Beheizung gesteigert wird.

Gemäß einem zweiten Aspekt der vorliegenden Erfindung wird ein Verfahren zum Herstellen eines Bauteils bereitgestellt, das durch folgende Schritte gekennzeichnet ist:
a) es wird eine erste elektrisch leitfähige Komponente hergestellt oder bereitgestellt;
b) es wird die erste elektrisch leitfähige Komponente auf ein Substratelement aufgebracht, wobei das Substratelement ein temperatursensibles und/oder geschäumtes thermoplastisches Polymer ist;
c) es wird eine Heizschicht an der ersten elektrisch leitfähigen Komponente angeordnet, wobei die Heizschicht zumindest bereichsweise als Kohlenstoff-basierte Heizschicht ausgebildet wird;
d) es wird eine zweite elektrisch leitfähige Komponente hergestellt oder bereitgestellt;
e) die zweite elektrisch leitfähige Komponente wird an der Heizschicht angeordnet;
f) die erste elektrisch leitfähige Komponente und/oder die zweite elektrisch leitfähige Komponente ist/sind (ein) Mehrschichtsystem(e), das/die mittels eines thermischen Spritzverfahrens hergestellt wird/werden und/oder an der Heizschicht angeordnet wird/werden und eine erste metallische Schicht aus einem Spritzwerkstoff, der eine Schmelztemperatur aufweist, die maximal 300°C über der Temperaturbelastung des Substratelements liegt, und eine Schicht aus einem weiteren Spritzwerkstoff, ausgewählt aus einem von Kupfer, Messing und Aluminium, umfasst/umfassen. Vorzugsweise werden die elektrisch leitfähigen Komponenten und die Heizschicht derart in Bezug zueinander angeordnet, dass ein Stromfluss senkrecht zur Ebene der Heizschicht und/oder in Richtung der Ebene der Heizschicht realisiert wird oder realisierbar ist. Insbesondere wird in diesem erfindungsgemäßen Aspekt ein Verfahren zum Herstellen eines Bauteils bereitgestellt, das durch folgende Schritte gekennzeichnet ist: a) Her- oder Bereitstellen einer ersten elektrisch leitfähigen Komponente; b) Aufbringen der ersten elektrisch leitfähigen Komponente auf ein Substratelement, wobei das Substratelement ein temperatursensibles und/oder geschäumtes thermoplastisches Polymer ist; c) Anordnen einer Heizschicht an der ersten elektrisch leitfähigen Komponente, wobei die Heizschicht zumindest bereichsweise als Kohlenstoff-basierte Heizschicht ausgebildet wird; d) Her- oder Bereitstellen einer zweiten elektrisch leitfähigen Komponente; e) Anordnen der zweiten elektrisch leitfähigen Komponente an der Heizschicht, wobei die erste elektrisch leitfähige Komponente und/oder die zweite elektrisch leitfähige Komponente (ein) Mehrschichtsystem(e) ist/sind, das/die mittels eines thermischen Spritzverfahrens hergestellt und/oder an der Heizschicht angeordnet wird/werden und eine erste metallische Schicht aus einem Spritzwerkstoff, der eine Schmelztemperatur aufweist, die maximal 300°C über der Temperaturbelastung des Substratelements liegt, und eine Schicht aus einem weiteren Spritzwerkstoff, ausgewählt aus einem von Kupfer, Messing und Aluminium, umfasst/umfassen, und die elektrisch leitfähigen Komponenten und die Heizschicht derart in Bezug zueinander angeordnet werden, dass ein Stromfluss senkrecht zur Ebene der Heizschicht und/oder in Richtung der Ebene der Heizschicht realisiert wird oder realisierbar ist.

Vorzugsweise ist das Verfahren zur Herstellung eines wie vorstehende beschriebenen erfindungsgemäßen Bauteils ausgebildet, so dass auf die entsprechenden Ausführungen weiter oben vollinhaltlich Bezug genommen und verwiesen wird.

Bevorzugt kann die erste elektrisch leitfähige Komponente auf ein Substratelement aufgebracht werden, insbesondere mittels eines Auftragverfahrens, bevorzugt mittels eines thermischen Spritzverfahrens, etwa eines Lichtbogen-Spritzverfahrens, insbesondere eines Lichtbogen-Spritzverfahrens, wie es vorstehend für die hierin beschriebenen Heizvorrichtungen beschrieben wurde. In diesem Schritt zur Herstellung einer hierin beschriebenen Heizvorrichtung wird auf ein beliebiges Trägersubstrat, das ein temperatursensibles und/oder geschäumtes thermoplastisches Polymer ist, eine Kontaktierungsschicht, beispielsweise eine Metallschicht, aufgebracht. In anderer Ausgestaltung kann das Substratelement selbst, auf das die Heizvorrichtung aufgebracht wird und das ein temperatursensibles und/oder geschäumtes thermoplastisches Polymer ist, als elektrisch leitfähige Komponente ausgebildet sein.

Bevorzugt kann die Heizschicht, hier eine durch elektrischen Strom beheizbare Schicht, mittels eines Auftragverfahrens auf die erste elektrisch leitfähige Komponente aufgebracht werden, insbesondere mittels eines Sprüh-Verfahrens, eines Roll-Verfahrens oder eines Rakel-Verfahrens.

In weiterer Ausgestaltung kann die zweite elektrisch leitfähige Komponente mittels eines Auftragverfahrens auf die Heizschicht aufgebracht wird, insbesondere mittels eines thermischen Spritzverfahrens, etwa eines Lichtbogen-Spritzverfahrens, insbesondere eines Lichtbogen-Spritzverfahrens, wie es vorstehend für die hierin beschriebenen Heizvorrichtungen beschrieben wurde.

Für die gesamte Erfindung ist als Vorteil gegenüber anderen Lösungen zur Kontaktierung hervorzuheben, dass hochtemperaturfähige elektrische Kontaktierungen bei Raumtemperatur aufgebracht werden können. Viele andere elektrische Kontaktierungen sind für hohe Temperaturen (z.B. 500 °C) nicht geeignet, weil sie beispielsweise aufgeklebt sind und der verwendete Klebstoff keine ausreichende Temperaturbeständigkeit aufweist. Andere Lösungen, beispielsweise Leitlacke auf anorganischer Basis, müssen bei hoher Temperatur gesintert werden, um ihre Eigenschaften zu erzielen. Dagegen sind die thermisch gespritzten Kontaktierungen bis zu sehr hohen Temperaturen stabil, können aber bei Raumtemperatur aufgebracht werden. Das Verfahren ist insbesondere interessant für Hochtemperaturanwendungen, wenn Kontakte nicht mehr aufgeklebt werden können oder ein Einbrennen von Leitpasten bei 600-900°C nicht machbar ist. Im vorliegenden Fall kann man hochtemperaturfähige Kontakte bei Raumtemperatur aufbringen, was ein erheblicher Vorteil ist. Eine gute Haftung existiert im gesamten Temperaturbereich.

Die hierin beschriebene Heizvorrichtung und/oder das Bauteil gemäß der vorliegenden Erfindung und/oder das Herstellungsverfahren gemäß der vorliegenden Erfindung lassen sich in sehr vielen Anwendungsgebieten einsetzen. Zu nennen sind beispielsweise folgende Anwendungen:
- Formenbau
   - Beheizung von Formen zur Herstellung von Faserverbundwerkstoffen
- Automotive
   - Sitzheizung
   - Seitenwandheizung
- Luft- und Raumfahrttechnik
   - Einsatz zur Enteisung von Tragflächen
- Windenergieanlagen
   - Heizbeschichtung von Windflügeln zur Vorbeugung von Eisbildung
- Schienenverkehr
   - Beheizung von Führerstand und Fahrgastzelle
   - Seitenwandheizung
- Haustechnik
   - Fußboden- bzw. Wandheizung
   - Heizung für sanitäre Anlagen

Nachfolgend wird die Erfindung anhand von bevorzugten Ausführungsbeispielen unter Bezugnahme auf die beiliegenden Zeichnungen näher erläutert. Diejenigen Beispiele, die nicht von den angehängten Patentansprüchen umfasst sind, sind lediglich zu Vergleichszwecken angegeben. Es zeigen:
- Figur 1: Verfahrensschritte zum Aufbau einer hierin beschriebenen elektrischen Heizvorrichtung;
- Figur 2: eine homogene Beheizung beliebiger Formen durch die Erzeugung der Heizvorrichtung direkt auf einem komplex geformten Bauteil;
- Figur 3: eine flexible, folienbasierte Heizvorrichtung;
- Figur 4: eine Heizvorrichtung für nicht elektrisch leitfähige Substratelemente mit komplexen Geometrien;
- Figur 5: eine Heizvorrichtung für elektrisch leitfähige Substratelemente mit komplexen Geometrien;
- Figur 6: verschiedene Bemusterungen von elektrisch leitfähigen Komponenten;
- Figur 7: ein Ausführungsbeispiel für die beidseitige Kontaktierung einer Heizschicht durch thermisches Lichtbogen-Spritzen;
- Figur 8: den gezielten Spannungsabbau durch Mehrschichtsysteme; und
- Figuren 9 bis 13: Ausführungsbeispiele für verschiedene Kontaktierungsgeometrien.

In den Figuren ist ein erfindungsgemäßes Bauteil 10 dargestellt, welches ein Substratelement 11 aufweist. Weiterhin verfügt das Bauteil über eine elektrische Heizvorrichtung 20. Die elektrische Heizvorrichtung 20 verfügt über eine erste leitfähige Komponente 21 in Form einer Kontaktierungsschicht, eine Heizschicht 22, sowie eine zweite leitfähige Komponente 23 in Form einer Kontaktierungsschicht.

Die hierin beschriebene Heizvorrichtung 20 wird über eine Folge von Beschichtungsvorgängen aufgebaut. Die Funktionalität wird dabei durch die Kombination von mindestens einer Heizschicht 22, basierend auf mit Kohlenstoff-Nanopartikeln dotierten Polymeren, und einer Kontaktierung dieser Heizschicht 22 durch wenigstens eine, flächendeckend aufgebrachte zweite leitfähige Komponente 23 in Form einer Metallschicht erreicht.

Zur Erzeugung dieser metallischen Kontaktierungsschicht kommt das Verfahren des sogenannten Lichtbogenspritzens, welches zu der Gruppe der thermischen Spritzverfahren zählt, zum Einsatz.

Im ersten Schritt zur Herstellung eines entsprechenden Bauteils 10 wird auf ein beliebiges Substratelement 11, beispielsweise ein Trägersubstrat, eine erste elektrisch leitfähige Komponente 21, beispielsweise eine metallische Kontaktierungsschicht, mittels Lichtbogenspritzen aufgebracht. Im Anschluss wird eine, durch elektrischen Strom beheizbare Beschichtung, die Heizschicht 22, auf die erzeugte leitfähige Komponente 21, aufgetragen. Der Auftrag dieser Heizschicht 22 kann durch verschiedene Auftragsverfahren, wie beispielsweise Sprühen, Aufrollen oder Rakeln, erfolgen. Im dritten Verfahrensschritt wird eine zweite leitfähige Komponente 23, beispielsweise eine metallische Kontaktierungsschicht 23, auf die Heizschicht 22 aufgetragen. Die Verfahrensschritte sind in Figur 1 dargestellt.

Die erzeugten Kontaktierungsschichten dienen als flächendeckende Kontaktierung der Heizschicht 22. Die so erzeugte sandwichförmige Heizung, bei der ein Stromfluss quer zur Bauteiloberfläche gewährleistet wird, zeichnet sich dadurch aus, dass sie auf jeder Flächengeometrie und -topologie, also auch auf dreidimensionalen Strukturen, generierbar ist. Dadurch wird es möglich, auch komplexgeformte Bauteile und Strukturen homogen zu beheizen, wie beispielhaft in Figur 2 gezeigt ist.

Durch den Aufbau des erfindungsgemäßen Bauteils beziehungsweise der hierin beschriebenen Heizvorrichtung mit übereinanderliegenden funktionellen Schichten sind prinzipiell drei unterschiedliche Ausführungsvarianten möglich:
1. Flexibles folienbasiertes Heizsystem
2. Direkter Aufbau des Heizsystems auf nicht elektrisch leitenden Strukturen mit komplexen dreidimensionalen Geometrien
3. Direkter Aufbau des Heizsystems auf elektrisch leitenden Strukturen mit komplexen dreidimensionalen Geometrien

Die genannten Ausführungsvarianten werden im Folgenden kurz beschrieben.

### Ausführungsbeispiel 1: Flexibles, folienbasiertes Heizsystem

In der in Figur 3 dargestellten Ausführungsform erfolgt der Aufbau der hierin beschriebenen Heizvorrichtung auf einem folienartigen Substratelement 11 als Trägerwerkstoff. Der Vorteil dieser Ausführung liegt darin, dass auf diese Art ein flexibles Heizsystem generiert werden kann, welches dem jeweiligen Anwendungsfall individuell angepasst werden kann. Als Substratfolien kommen bei dieser Variante vor allem Polymerfolien in Betracht. Es ist jedoch ebenfalls denkbar, eine metallische Folie als Trägerwerkstoff einzusetzen. In diesem Fall entfällt der erste Verfahrensschritt, also der Aufbau der ersten elektrisch leitfähigen Komponente, da das elektrisch leitfähige Substrat selbst als vollflächige Kontaktierung fungieren kann. Auf dem Substratelement 11 werden dann nacheinander die erste leitfähige Komponente 21, die Heizschicht 22 und die zweite leitfähige Komponente 23 aufgebracht.

In dieser Ausführung besteht der Vorteil gegenüber konventionellen Heizfolien darin, dass das Bauteil 10 als Heizsystem zum einen in jeder beliebig geformten Fläche hergestellt werden kann; zum anderen kann das erfindungsgemäße Heizsystem in dieser Ausführung auch als Rollenware hergestellt werden, welche durch Zuschneiden in die gewünschte Form gebracht werden kann. Durch die Flexibilität des Heizsystems können somit zweidimensional gekrümmte Strukturen beheizt werden.

### Ausführungsbeispiel 2: Direkter Aufbau des Heizsystems auf nicht elektrisch leitenden Strukturen mit komplexen dreidimensionalen Geometrien

In dieser Ausführung gemäß Figur 4 wird die hierin beschriebene Heizvorrichtung 20 direkt auf einer massiven, nichtleitfähigen Trägerstruktur, welche das Substratelement 11 darstellt, beispielsweise ein Kunststoffbauteil, aufgebaut. Der Aufbau erfolgt dabei analog zum Ausführungsbeispiel in Figur 3, es werden also insgesamt 3 Schichten auf dem Substratelement 11 als Trägerstruktur erzeugt.

Der Vorteil dieser Ausführung besteht darin, dass das Bauteil 10, bei dem es sich um ein Heizsystem handeln kann, direkt auf komplexen, dreidimensional geformten Strukturen oder Bauteilen erzeugt werden kann. Dies ermöglicht eine sehr hohe Anpassbarkeit an unterschiedlichste Anwendungsfälle und stellt einen erheblichen Vorteil gegenüber allen, auf dem Markt verfügbaren Heizsystemen dar.

### Ausführungsbeispiel 3: Direkter Aufbau des Heizsystems auf elektrisch leitenden Strukturen mit komplexen dreidimensionalen Geometrien

Ein weiteres Ausführungsbeispiel, das in Figur 5 dargestellt ist, ergibt sich durch den Einsatz von elektrisch leitfähigen Strukturen oder Bauteilen als Substratelement 11 für die hierin beschriebene Heizvorrichtung 20. Hier ergibt sich die Möglichkeit, das Substratelement 11 selbst als elektrisch leitfähige Komponente 21 zur Stromeinleitung beziehungsweise Kontaktierung in die Heizschicht 22 zu nutzen. Dies reduziert den Herstellungsaufwand deutlich, da lediglich eine elektrisch leitfähige Komponente 23 erzeugt werden muss.

Der direkte Kontakt der Heizvorrichtung in den Ausführungsvarianten gemäß den Figuren 4 und 5 mit dem zu beheizenden Bauteil ermöglicht eine optimale Wärmeübertragung, wodurch Wärmeverluste vermieden werden und insgesamt die Energieeffizienz der Beheizung gesteigert wird.

In einer weiteren vorteilhaften Ausführung der hierin beschriebenen Heizvorrichtung können die elektrisch leitfähigen Komponenten, beispielsweise die metallischen

Kontaktierungsschichten als eine Art Muster, beispielsweise mäanderartig erzeugt werden. Verschiedene Ausführungsbeispiele sind in Figur 6 dargestellt. Hierdurch wird die Flexibilität der hierin beschriebenen Heizvorrichtung erhöht. Weiterhin können eventuelle Unterschiede in den thermischen Ausdehnungskoeffizienten durch diese Kontaktierung ausgeglichen und daraus resultierende mechanische Spannungen zwischen den funktionellen Schichten vermindert oder vermieden werden. Ein weiterer Vorteil, der sich durch diese Ausführung ergibt, ist, dass durch die Anordnung der Kontaktflächen der Heizstromfluss derartig beeinflusst werden kann, dass unterschiedliche Temperaturbereiche beziehungsweise Heizzonen in der zu beheizenden Fläche realisiert werden können.

Es ist ebenfalls denkbar, dass die Kontaktierung der Heizschicht 22 durch das Aufspritzen von elektrisch leitfähigen Komponenten 21, 23 in Form von Kontaktierungsflächen mittels Lichtbogenspritzen nur an den Seiten der zu beheizenden Fläche in Form eines Substratelements 11 erfolgt. In diesen Fall besteht beispielsweise die Möglichkeit, Rohre oder rohrähnliche Strukturen auf der Innenseite mit einer Heizschicht 22 zu versehen und die Kontaktierung dieser Heizschicht 22 mittels Lichtbogenspritzen an den offenen Enden dieses Rohres aufzubringen. Hierdurch können solche Strukturen einfach und effizient beheizt werden. Ein entsprechendes Beispiel hierzu ist in Figur 7 dargestellt.

Um die Entwicklung von mechanischen Spannungen zwischen den funktionellen Schichten während der Herstellung und während des Betriebs der erfindungsgemäßen Heizvorrichtung zu minimieren beziehungsweise zu vermeiden, besteht die Möglichkeit, die metallischen Kontaktierungsschichten gradiert aufzubauen. Das heißt, dass durch eine gezielte Auswahl der Verfahrensparameter beim thermischen Spritzen der Kontaktschichten die Eigenschaften, beispielsweise Porengröße, Porenanzahl, der resultierenden metallischen Schicht derart eingestellt werden, dass mechanische Spannungen kompensiert werden können.

Eine weitere Möglichkeit, mechanische Spannungen zwischen den funktionellen Schichten gezielt abzubauen und damit die Lebensdauer des Heizsystems zu erhöhen, ist es, die metallischen Kontaktschichten als Mehrschichtsystem aus unterschiedlichen Werkstoffen aufzubauen. Durch die Auswahl geeigneter Werkstoffe kann sowohl eine gute elektrische Kontaktierung als auch ein gezielter Spannungsabbau gewährleistet werden. Beispielhaft sei hier ein System aus den Werkstoffen Kupfer, Zinn und Zink genannt. Ein Beispiel hierfür ist in Figur 8 dargestellt.

In den Figuren 9 bis 12 sind elektrische Heizvorrichtungen mit verschiedenen Kontaktgeometrien dargestellt. Der Strom fließt hier immer parallel zur Ebene der Heizfläche 22 zwischen den elektrisch leitfähigen Komponenten 21, 23 in Form von Metallkontakten, an denen eine Potentialdifferenz P1-P2 anliegt.

In Figur 9 ist eine Kammstruktur dargestellt. Der Strom fließt zwischen den Stegen. Eine solche Ausgestaltung eignet sich beispielsweise für große Flächen, Fußboden, Wand, Formenbau, Maschinen-/Werkzeugbau. Selbstverständlich kann in anderer Ausgestaltung die Heizschicht auch über die Stegenden hinaus bis zur entsprechenden leitfähigen Komponente, die beispielsweise eine Gegenelektrode darstellt, gezogen werden, so dass die Fläche zwischen den elektrisch leitfähigen Komponenten, bei denen es sich beispielsweise um Elektroden handelt, vollständig beschichtet ist.

Figur 10 zeigt eine einfache Variante mit zwei parallelen Kontakten. Eine solche Ausgestaltung eignet sich für kleine bis mittlere Flächen, Automobil, Luft- und Raumfahrt, Formenbau, Maschinen-/Werkzeugbau.

Figur 11 zeigt eine Variante mit ringförmig angelegten Kontakten. Der Stromfluss erfolgt zwischen den beiden Ringelektroden. Diese Ausgestaltung eignet sich beispielsweise für Gefäße, Maschinen-/Werkzeugbau. Es muss jedoch kein Ring vorliegen. Es kann auch ein vollflächiger Kreis verwendet werden.

Figur 12 zeigt eine Variante mit starren oder flexiblen gewölbten/wölbbaren Flächen, wie Bleche, Folien, Textilien und dergleichen. Diese Ausgestaltung eignet sich beispielsweise für Anwendungen, die im Zusammenhang mit den Figuren 9 bis 13 beschrieben sind. Denkt man dieses Ausführungsbeispiel weiter, kann man sich beispielsweise auch ein an beiden Enden oder längs kontaktiertes Rohr vorstellen, etwa durch Aufrollen.

In Figur 13 ist eine Variante mit "schwebenden" Kontakten zur Potentialverteilung bei komplizierteren Flächen dargestellt. Eine solche Ausgestaltung ist beispielsweise für Fußböden in Fahrzeugen, etwa Schienenfahrzeuge, Schifffahrt, und dergleichen, einsetzbar. Bei der in Figur 13 dargestellten Ausführungsform kann an den schwebenden Kontakten auch ein Potential anliegen.

Das Auftragen von Kontakten im Inneren von Röhren, Gefäßen, Schläuchen jeder Größe kann ebenfalls realisiert werden.

Eine Forderung bei gleichmäßiger Dicke der Heizschicht ist, dass die Kontakte parallel sind. Diese müssen nicht gerade sein. Kontakte können unter oder über der Heizschicht angebracht werden. Jede andere geometrische Anordnung der Kontakte erfordert eine lokale Schichtdickenanpassung der Heizschicht, was aber mit modernen Druckverfahren durchaus möglich ist.

### Bezugszeichenliste

- 10: Bauteil
- 11: Substratelement

- 20: Elektrische Heizvorrichtung
- 21: Erste elektrisch leitfähige Komponente (erste Kontaktierungsschicht)
- 22: Heizschicht
- 23: Zweite elektrisch leitfähige Komponente (zweite Kontaktierungsschicht)

- P1: Potential
- P2: Potential

## Patentansprüche

1. Bauteil (10), aufweisend wenigstens eine elektrische Heizvorrichtung (20) sowie ein Substratelement (11), auf dem die elektrische Heizvorrichtung (20) angeordnet ist, wobei die elektrische Heizvorrichtung (20) wenigstens eine erste elektrisch leitfähige Komponente (21), wenigstens eine Heizschicht (22) sowie wenigstens eine zweite elektrisch leitfähige Komponente (23) aufweist, wobei die erste elektrisch leitfähige Komponente (21) und/oder die zweite elektrisch leitfähige Komponente (23) ein Mehrschichtsystem ist oder Mehrschichtsysteme sind, das/die thermisch gespritzt ist/sind, an der Heizschicht (22) angeordnet ist/sind und eine erste metallische Schicht aus einem Spritzwerkstoff, der eine Schmelztemperatur aufweist, die maximal 300°C über der Temperaturbelastung des Substratelements (11) liegt, und eine Schicht aus einem weiteren Spritzwerkstoff, ausgewählt aus einem von Kupfer, Messing und Aluminium, umfasst/umfassen, wobei die Heizschicht (22) zumindest bereichsweise als Kohlenstoff-basierte Heizschicht ausgebildet ist und wobei das Substratelement (11) ein temperatursensibles und/oder geschäumtes thermoplastisches Polymer ist.

2. Bauteil (10) nach Anspruch 1, wobei die elektrisch leitfähigen Komponenten (21, 23) ober- und unterhalb der Heizschicht (22) und/oder an den Seiten der Heizschicht (22) vorgesehen sind.

3. Bauteil (10) nach Anspruch 1 oder 2, **dadurch gekennzeichnet, dass** die erste elektrisch leitfähige Komponente (21) als elektrisch leitfähige Kontaktierungsschicht ausgebildet ist.

4. Bauteil (10) nach einem der Ansprüche 1 bis 3, **dadurch gekennzeichnet, dass** die zweite elektrisch leitfähige Komponente (23) als elektrisch leitfähige Kontaktierungsschicht ausgebildet ist.

5. Bauteil (10) nach einem der Ansprüche 1 bis 4, **dadurch gekennzeichnet, dass** die erste elektrisch leitfähige Komponente (21) und/oder die zweite elektrisch leitfähige Komponente (23) flächendeckend ausgebildet ist/sind.

6. Bauteil (10) nach einem der Ansprüche 1 bis 5, **dadurch gekennzeichnet, dass** die erste elektrisch leitfähige Komponente (21) und/oder die zweite elektrisch leitfähige Komponente (23) in Form eines elektrisch leitfähigen Kontaktierungsmusters ausgebildet ist/sind.

7. Bauteil (10) nach einem der Ansprüche 1 bis 6, **dadurch gekennzeichnet dass** wenigstens eine erste und wenigstens eine zweite elektrisch leitfähige Komponente (21, 23) als Elektrode ausgebildet sind und dass die Elektroden unterschiedliches Potentialniveau aufweisen.

8. Bauteil (10) nach einem der Ansprüche 1 bis 7, **dadurch gekennzeichnet, dass** wenigstens eine erste elektrisch leitfähige Komponente (21) und/oder wenigstens eine zweite elektrisch leitfähige Komponente (23) derart ausgebildet ist/sind, dass unterschiedliche Temperaturbereiche und/oder Heizzonen in der Heizschicht realisiert oder realisierbar sind.

9. Bauteil (10) nach einem der Ansprüche 1 bis 8, **dadurch gekennzeichnet, dass** die Heizschicht (22) zumindest bereichsweise als Kohlenstoff-Nanomaterial- oder Kohlenstoff-Mikromaterial-basierte Heizschicht ausgebildet ist.

10. Bauteil (10) nach einem der Ansprüche 1 bis 9, **dadurch gekennzeichnet, dass** die erste elektrisch leitfähige Komponente (21), die Heizschicht (22) und die zweite elektrisch leitfähige Komponente (23) sandwichartig ausgebildet sind.

11. Bauteil (10) nach einem der Ansprüche 1 bis 10, **dadurch gekennzeichnet, dass** die erste elektrisch leitfähige Komponente (21) und/oder die zweite elektrisch leitfähige Komponente (23) mittels eines Auftragverfahrens, insbesondere mittels eines Lichtbogen-Spritzverfahrens auf der Heizschicht aufgebracht ist/sind.

12. Verfahren zum Herstellen eines Bauteils (10), **gekennzeichnet durch** folgende Schritte:
a) Her- oder Bereitstellen einer ersten elektrisch leitfähigen Komponente (21);
b) Aufbringen der ersten elektrisch leitfähigen Komponente (21) auf ein Substratelement (11), wobei das Substratelement (11) ein temperatursensibles und/oder geschäumtes thermoplastisches Polymer ist;
c) Anordnen einer Heizschicht (22) an der ersten elektrisch leitfähigen Komponente (21), wobei die Heizschicht (22) zumindest bereichsweise als Kohlenstoff-basierte Heizschicht ausgebildet wird;
d) Her- oder Bereitstellen einer zweiten elektrisch leitfähigen Komponente (23);
e) Anordnen der zweiten elektrisch leitfähigen Komponente (23) an der Heizschicht (22);
wobei die erste elektrisch leitfähige Komponente (21) und/oder die zweite elektrisch leitfähige Komponente (23) ein Mehrschichtsystem ist oder Mehrschichtsysteme sind, das/die mittels eines thermischen Spritzverfahrens hergestellt und/oder an der Heizschicht (22) angeordnet wird/werden und eine erste metallische Schicht aus einem Spritzwerkstoff, der eine Schmelztemperatur aufweist, die maximal 300°C über der Temperaturbelastung des Substratelements (11) liegt, und eine Schicht aus einem weiteren Spritzwerkstoff, ausgewählt aus einem von Kupfer, Messing und Aluminium, umfasst/umfassen.

13. Verfahren nach Anspruch 12, **dadurch gekennzeichnet, dass** dieses zur Herstellung eines Bauteils (10) gemäß einem der Ansprüche 1 bis 11 ausgebildet ist.

14. Verfahren nach Anspruch 12 oder 13, **dadurch gekennzeichnet, dass**
(i) die elektrisch leitfähigen Komponenten (21, 23) ober- und unterhalb der Heizschicht (22) und/oder an den Seiten der Heizschicht (22) vorgesehen sind; und/oder
(ii) die erste elektrisch leitfähige Komponente (21) auf ein Substratelement (11) aufgebracht wird, insbesondere mittels eines Auftragverfahrens, bevorzugt mittels eines Lichtbogen-Spritzverfahrens; und/oder
(iii) die Heizschicht (22) mittels eines Auftragverfahrens auf die erste elektrisch leitfähige Komponente (21) aufgebracht wird, insbesondere mittels eines Sprüh-Verfahrens, eines Roll-Verfahrens oder eines Rakel-Verfahrens; und/oder
(iv) die zweite elektrisch leitfähige Komponente (23) mittels eines Auftragverfahrens auf die Heizschicht (22) aufgebracht wird, insbesondere mittels eines Lichtbogen-Spritzverfahrens.

## Claims

1. An assembly (10), having at least one electric heating device (20) and a substrate element (11), on which the heating device (20) is arranged, the electric heating device (20) having at least one first electrically conductive component (21), at least one heating layer (22) and at least one second electrically conductive component (23), the first electrically conductive component (21) and/or the second electrically conductive component (23) being a multilayer system or multilayer systems, which is/are thermal sprayed, is/are arranged on the heating layer (22) and comprise(s) a first metallic layer of a spray material that has a melting temperature that lies a maximum of 300°C above the thermal loading of the substrate element (11) and a layer of a further spray material, selected from one of copper, brass and aluminum, wherein the heating layer (22) is formed at least in certain regions as a carbon-based heating layer and wherein the substrate element (11) is a temperature-sensitive and/or foamed thermoplastic polymer.

2. The assembly (10) according to claim 1, wherein the electrically conductive components (21, 23) are provided above and below the heating layer (22) and/or at the sides of the heating layer (22).

3. The assembly (10) according to claim 1 or 2, **characterized in that** the first electrically conductive component (21) is formed as an electrically conductive contacting layer.

4. The assembly (10) according to one of claims 1 to 3, **characterized in that** the second electrically conductive component (23) is formed as an electrically conductive contacting layer.

5. The assembly (10) according to one of claims 1 to 4, **characterized in that** the first electrically conductive component (21) and/or the second electrically conductive component (23) is/are formed in an area-covering manner.

6. The assembly (10) according to one of claims 1 to 5, **characterized in that** the first electrically conductive component (21) and/or the second electrically conductive component (23) take(s) the form of an electrically conductive contacting pattern.

7. The assembly (10) according to one of claims 1 to 6, **characterized in that** at least one first and at least one second electrically conductive component (21, 23) are formed as an electrode and **in that** the electrodes have a different potential level.

8. The assembly (10) according to one of claims 1 to 7, **characterized in that** at least one first electrically conductive component (21) and/or at least one second electrically conductive component (23) is/are formed in such a way that different temperature regions and/or heating zones are realized or can be realized in the heating layer.

9. The assembly (10) according to one of claims 1 to 8, **characterized in that** the heating layer (22) is formed at least in certain regions as a heating layer based on carbon nano material or carbon micro material.

10. The assembly (10) according to one of claims 1 to 9, **characterized in that** the first electrically conductive component (21), the heating layer (22) and the second electrically conductive component (23) are formed in the manner of a sandwich.

11. The assembly (10) according to one of claims 1 to 10, **characterized in that** the first electrically conductive component (21) and/or the second electrically conductive component (23) is/are applied to the heating layer by means of an application process, in particular by means of an arc spraying process.

12. A method for producing an assembly (10), **characterized by** the following steps:
a) producing or providing a first electrically conductive component (21);
b) applying the first electrically conductive component (21) to a substrate element (11), the substrate element (11) being a temperature-sensitive and/or foamed thermoplastic polymer;
c) arranging a heating layer (22) on the first electrically conductive component (21), the heating layer (22) being formed at least in certain regions as a carbon-based heating layer;
d) producing or providing a second electrically conductive component (23);
e) arranging the second electrically conductive component (23) on the heating layer (22),
the first electrically conductive component (21) and/or the second electrically conductive component (23) being a multilayer system or multilayer systems, which is/are produced by means of a thermal spraying process and/or is/are arranged on the heating layer (22) and comprise(s) a first metallic layer of a spray material that has a melting temperature that lies a maximum of 300°C above the thermal loading of the substrate element (11) and a layer of a further spray material, selected from one of copper, brass and aluminum.

13. The method according to claim 12, **characterized in that** it is designed for producing an assembly (10) as claimed in one of claims 1 to 11.

14. The method according to claim 12 or 13, **characterized in that**
(i) the electrically conductive components (21, 23) are provided above and below the heating layer (22) and/or at the sides of the heating layer (22); and/or
(ii) the first electrically conductive component (21) is applied to a substrate element (11), in particular by means of an application process, preferably by means of an arc spraying process; and/or
(iii) the heating layer (22) is applied to the first electrically conductive component (21) by means of an application process, in particular by means of a spraying process, a roll-coating process or a blade-coating process; and/or
(iv) the second electrically conductive component (23) is applied to the heating layer (22) by means of an application process, in particular by means of an arc spraying process.

## Revendications

1. Composant (10), comportant au moins un dispositif de chauffage électrique (20) ainsi qu'un élément de substrat (11), sur lequel est disposé le dispositif de chauffage électrique (20), dans lequel le dispositif de chauffage électrique (20) comporte au moins un premier composant électro-conducteur (21), au moins une couche chauffante (22) ainsi qu'au moins un deuxième composant électro-conducteur (23), dans lequel le premier composant électro-conducteur (21) et/ou le deuxième composant électro-conducteur (23) est un système multicouche ou sont des systèmes multicouches qui est/sont pulvérisé(s) thermiquement, est/sont disposé(s) sur la couche chauffante (22) et comprend/comprennent une première couche métallique constituée d'un matériau pulvérisé, qui présente une température de fusion qui se trouve au maximum à 300 °C au-dessus de la charge de température de l'élément de substrat (11), et une couche constituée d'un autre matériau pulvérisé, sélectionné parmi le cuivre, le laiton et l'aluminium, dans lequel la couche chauffante (22) est conçue, au moins à certains endroits, comme une couche chauffante à base de carbone et dans lequel l'élément de substrat (11) est un polymère thermoplastique sensible à la température et/ou alvéolaire.

2. Composant (10) selon la revendication 1, dans lequel les composants électro-conducteurs (21, 23) sont prévus au-dessus et en dessous de la couche chauffante (22) et/ou sur les côtés de la couche chauffante (22).

3. Composant (10) selon la revendication 1 ou 2, **caractérisé en ce que** le premier composant électro-conducteur (21) est conçu comme une couche de contact électro-conductrice.

4. Composant (10) selon l'une des revendications 1 à 3, **caractérisé en ce que** le deuxième composant électro-conducteur (23) est conçu comme une couche de contact électro-cond uctrice.

5. Composant (10) selon l'une des revendications 1 à 4, **caractérisé en ce que** le premier composant électro-conducteur (21) et/ou le deuxième composant électro-conducteur (23) est/sont conçu(s) de manière étendue.

6. Composant (10) selon l'une des revendications 1 à 5, **caractérisé en ce que** le premier composant électro-conducteur (21) et/ou le deuxième composant électro-conducteur (23) est/sont conçu(s) sous la forme d'un motif de contact électro-conducteur.

7. Composant (10) selon l'une des revendications 1 à 6, **caractérisé en ce qu'**au moins un premier et au moins un deuxième composant électro-conducteur (21, 23) sont conçus comme des électrodes et **en ce que** les électrodes présentent des niveaux de potentiel différents.

8. Composant (10) selon l'une des revendications 1 à 7, **caractérisé en ce qu'**au moins un premier composant électro-conducteur (21) et/ou au moins un deuxième composant électro-conducteur (23) est/sont conçus de façon à ce que différentes plages de températures et/ou zones de chauffage soient ou puissent être réalisées dans la couche chauffante.

9. Composant (10) selon l'une des revendications 1 à 8, **caractérisé en ce que** la couche chauffante (22) est conçue, au moins à certains endroits, comme une couche chauffante à base de nanomatériau de carbone ou à base micro-matériau de carbone.

10. Composant (10) selon l'une des revendications 1 à 9, **caractérisé en ce que** le premier composant électro-conducteur (21), la couche chauffante (22) et le deuxième composant électro-conducteur (23) sont conçus en sandwich.

11. Composant (10) selon l'une des revendications 1 à 10, **caractérisé en ce que** le premier composant électro-conducteur (21) et/ou le deuxième composant électro-conducteur (23) est/sont appliqué(s) au moyen d'un procédé d'application, plus particulièrement au moyen d'un procédé de pulvérisation à arc électrique, sur la couche chauffante.

12. Procédé de fabrication d'un composant (10) **caractérisé par** les étapes suivantes :
a) fabrication ou mise à disposition d'un premier composant électro-conducteur (21) ;
b) application du premier composant électro-conducteur (21) sur un élément de substrat (11), l'élément de substrat (11) étant un polymère thermoplastique sensible à la température et/ou alvéolaire ;
c) disposition d'une couche chauffante (22) sur le premier composant électro-conducteur (21), la couche chauffante (22) étant conçue, au moins à certains endroits, comme une couche chauffante à base de carbone ;
d) fabrication ou mise à disposition d'un deuxième composant électro-conducteur (23) ;
e) disposition du deuxième composant électro-conducteur (23) sur la couche chauffante (22) ;
dans lequel le premier composant électro-conducteur (21) et/ou le deuxième composant électro-conducteur (23) est un système multicouche ou sont des systèmes multicouches,
qui est/sont fabriqué(s) au moyen d'un procédé de pulvérisation thermique et/ou est/sont disposé(s) sur la couche chauffante (22) et comprend/comprennent une première couche métallique constituée d'un matériau pulvérisé qui présente une température de fusion qui se trouve au maximum à 300° C au-dessus de la charge de température de l'élément de substrat (11) et une couche constituée d'un autre matériau pulvérisé, sélectionné parmi le cuivre, le laiton et l'aluminium.

13. Procédé selon la revendication 12, **caractérisé en ce que** celui-ci est conçu pour la fabrication d'un composant (10) selon l'une des revendications 1 à 11.

14. Procédé selon la revendication 12 ou 13, **caractérisé en ce que**
(i) les composants électro-conducteurs (21, 23) sont prévus au-dessus et en dessous de la couche chauffante (22) et/ou sur les côtés de la couche chauffante (22) ; et/ou
(ii) le premier composant électro-conducteur (21) est appliqué sur un élément de substrat (11), plus particulièrement au moyen d'un procédé d'application, de préférence au moyen d'un procédé de pulvérisation à arc électrique ; et/ou
(iii) la couche chauffante (22) est appliquée au moyen d'un procédé d'application sur le premier composant électro-conducteur (21), plus particulièrement au moyen d'un procédé de pulvérisation, d'un procédé de roulage ou d'un procédé de raclage ; et/ou
(iv) le deuxième composant électro-conducteur (23) est appliqué au moyen d'un procédé d'application sur la couche chauffante (22), plus particulièrement au moyen d'un procédé de pulvérisation à arc électrique.
